# FASCICULE DE BREVET EUROPEEN

(11) **EP 3 588 204 B1**
(45) Date de publication et mention de la délivrance du brevet: **12.03.2025**
(21) Numéro de dépôt: 19176834.0
(22) Date de dépôt: 27.05.2019
(51) Int. Cl.: G04B 45/00, G04B 19/00

(54) **MODULE D'AFFICHAGE PAR ELEMENTS MOBILES AUTOUR DE LIAISONS FLEXIBLES, SYSTÈME D'AFFICHAGE, ET PIECE D'HORLOGERIE LE COMPORTANT**
MODUL ZUR ANZEIGE ÜBER BEWEGLICHE ELEMENTE UM FLEXIBLE VERBINDUNGEN HERUM, ANZEIGESYSTEM UND DIESES MODUL UMFASSENDE UHR
DISPLAY MODULE BY ELEMENTS MOVABLE AROUND FLEXIBLE LINKS, DISPLAY SYSTEM, AND TIMEPIECE COMPRISING SAME

(30) Priorité: 22.06.2018 CH 7972018
(43) Date de publication de la demande: 01.01.2020
(73) Titulaire: CSEM Centre Suisse d'Electronique et de Microtechnique SA - Recherche et Développement, 2002 Neuchâtel (CH)
(72) Inventeur: Cardot, Francis, 2000 Neuchâtel (CH)
(74) Mandataire: P&TS SA (AG, Ltd.)

(56) Documents cités:
- EP-A1- 3 291 024

## Description

### Domaine de l'invention

L'invention concerne le domaine général de la microtechnique et notamment la fabrication de pièces par gravure de silicium. L'invention concerne plus particulièrement un module d'affichage mécanique comportant une pluralité d'éléments mobiles relativement les uns par rapport aux autres autour d'au moins une liaison déformable de type lame flexible pour former des motifs d'affichage tridimensionnels.

L'invention concerne en particulier le procédé de fabrication d'un tel module d'affichage.

L'invention trouvera une application particulière dans l'industrie horlogère, notamment pour la réalisation de cadrans de montres ou horloges animés.

### Etat de la technique

Les systèmes d'affichages analogiques, notamment à aiguilles, sont connus et utilisés depuis des décennies dans une multitude d'applications afin de procurer une indication directe, par exemple sur une échelle graduée, un cadran ou autre système de représentation d'une valeur de mesure d'une grandeur physique telle que vitesse, température, pression, intensité, tension ou résistance électrique, d'une information quelconque, ou encore et de manière probablement la plus répandue pour la mesure du temps.

On connait également, notamment pour des horloges, des systèmes d'affichage mécaniques, par exemple à palettes, qui indiquent une information horaire par alignement de chiffres imprimés sur les palettes, ces dernières étant pivotées autour d'un axe par gravité lors de la libération de verrous de blocage à chaque quantième de temps à indiquer.

D'autres variantes d'affichages actionnés par des systèmes mécaniques ont également été proposées dans l'état de la technique, essentiellement dans le domaine horloger. On peut citer entre autres l'affichage numérique de type « planche à clous » du modèle « Opus 8 », commercialisé par la société Harry Winston SA ou encore le dispositif d'affichage numérique de l'heure en cours par rotation d'un disque sous-jacent à un cadran doté d'un guichet tel que proposé dans la demande de brevet suisse CH 691833 A5.

La déposante a par ailleurs proposé dans la demande EP 3291024 A1 un nouveau type de module d'affichage monolithique procurant un affichage mystérieux et animé d'une grande simplicité et compacité de construction, un tel module d'affichage comportant des organes d'affichage mobiles les uns par rapport aux autres pour former un dit motif par l'intermédiaire de liaisons déformables élastiques de type lames flexibles.

Un inconvénient de ce type de module d'affichage réside cependant dans la finesse de ses éléments constitutifs, de l'ordre de quelques micromètres, qui procure un effet esthétique de type « dentelle » apprécié mais qui peut nuire à la lisibilité des motifs au sein du module, notamment si lesdits motifs sont également assortis d'éléments esthétiques ou encore si le contraste de couleur entre le module d'affichage et un fond ou cadran sous-jacent est faible.

Un but de l'invention est spécialement de résoudre ce problème de lisibilité et visibilité des motifs dans un module d'affichage tel que décrit dans EP 3291024 A1.

### Objet de l'invention

La présente invention atteint son but par la réalisation d'un module d'affichage
comportant au moins deux organes d'affichage mobiles par l'intermédiaire d'une liaison déformable de type lame-flexible par rapport à un bâti fixe entre une position de repos et une position d'affichage, chaque organe d'affichage comportant une portion d'affichage d'un motif complémentaire de la portion d'affichage de l'autre organe d'affichage pour former le dit motif dans ladite position d'affichage. De manière caractéristique, la portion d'affichage de chaque organe d'affichage présente une épaisseur e2, mesurée perpendiculairement à un plan P de formation des organes d'affichage et leurs liaisons déformables, supérieure à l'épaisseur des organes d'affichage et leurs liaisons déformables au moins.

Selon un mode de réalisation, l'épaisseur e des portions d'affichage est supérieure de 50% à 150% de l'épaisseur des organes d'affichage et leurs liaisons déformables, de préférence de 100% à 150%.

En pratique, l'épaisseur des portions d'affichage des organes d'affichage est comprise avantageusement entre 260 et 400 µm.

Selon une caractéristique de l'invention, le ou les dits organes d'affichage mobiles relativement au bâti coopèrent avec un poussoir d'actionnement agencé pour transmettre un effort de déplacement de cet organe d'affichage par déformation élastique autour de sa ou ses liaisons déformables depuis ladite position de repos vers ladite position d'affichage.

Chacun des modules d'affichage peut être réalisé par moulage et/ou usinage d'alliages métalliques, de verres, de céramiques (Al₂O₃), de polymères durs usinables et/ou photodurcissables (époxy, PEEK). De préférence cependant les modules d'affichage sont constitués de silicium monocristallin ou polycristallin et obtenus par des procédés de gravure profonde du silicium.

Dans un mode de réalisation, le module d'affichage de l'invention est obtenu par gravure profonde d'un wafer de silicium, lesdits organes d'affichage étant formés individuellement sur des niveaux de gravure différents définissant chacun un dit plan de formation des organes d'affichage et leurs liaisons déformables.

De manière connue en soit lesdits niveaux de gravures distincts peuvent être reliés entre eux par des poutres ou talons de liaison permettant de maintenir un écart constant entre lesdits niveaux. Ainsi, si l'on considère les différentes combinaison possibles de gravure au sein d'un même wafer de silicium suivant trois directions orthogonales, on peut réaliser un module d'affichage selon l'invention comportant jusqu'à 32 niveaux différents, procurant ainsi une dentelle tridimensionnelle avec des portions d'affichage de motifs d'épaisseur bien supérieure aux liaisons flexibles et autres bras des organes d'affichage solidaire du bâti du module, afin d'améliorer la visibilité et lisibilité des motifs affichés, par exemple des chiffres ou des lettres.

Dans le cadre d'un module d'affichage en silicium, les liaisons flexibles sont par exemple constituées de lames flexibles d'une largeur comprise entre 2 et 50 microns, l'épaisseur e1 du bâti et du ou des organes d'affichage étant supérieure à 30 microns. Ce dimensionnement procure ainsi effectivement un caractère élastique aux lames flexibles formant les liaisons flexibles alors que les portions d'épaisseur supérieure du bâti et des organes d'affichage sont totalement rigides et dépourvues de caractère élastique.

De préférence, ledit actionneur est lui aussi solidaire du bâti et mobile par rapport à celui-ci par l'intermédiaire d'une pluralité de liaisons flexibles et de préférence.

De préférence encore, ledit actionneur s'étend suivant une direction radiale par rapport à un centre géométrique du module d'affichage.

Dans un mode de réalisation, chaque dit module d'affichages forme une pièce monolithique comportant lesdits organes d'affichage, le bâti, l'actionneur et une ou plusieurs liaisons déformables reliant lesdits organes d'affichage et ledit actionneur au bâti

L'invention concerne par ailleurs un système d'affichage comportant :
a. au moins un module d'affichage tel que précédemment défini, muni d'un actionneur agencé pour mobiliser lesdits organes d'affichage entre leur dite position de repos et dite position d'affichage sous l'action d'une force motrice appliquée au dit actionneur, et
b. un dispositif d'actionnement agencé pour coopérer avec l'actionneur de chaque module d'affichage et déplacer desdits organes d'affichage mobiles de la position de repos vers la position d'affichage pour former simultanément un même motif sur chaque module d'affichage.

Dans un mode de réalisation, le système d'affichage comporte une pluralité de modules d'affichage disposés concentriquement autour d'un centre géométrique.

Dans un mode de réalisation, le dispositif d'actionnement est mobile en rotation autour d'un axe de rotation passant par ledit centre géométrique.

Selon une variante de réalisation, le système d'affichage comporte un premier et un
second module d'affichage tel que précédemment défini, lesdits modules étant agencés concentriquement autour d'un centre géométrique commun et superposés l'un par rapport à l'autre de telle sorte que les portions d'affichages du premier et du second module soient exactement superposées les uns aux autres dans leurs positions d'affichage respectives.

Dans un mode de réalisation, le dispositif d'actionnement est agencé pour exercer en au moins une position angulaire autour de l'axe de rotation un effort apte à mobiliser l'actionneur de chaque module d'affichage de manière à déplacer lesdits organes d'affichage mobiles de la position de repos vers la position d'affichage pour former simultanément ledit motif sur chaque module d'affichage.

Dans un mode de réalisation, le dispositif d'actionnement comporte un premier et un second mobiles d'actionnement agencés mobiles en rotation autour de l'axe de rotation de manière à coopérer et mobiliser en au moins une position angulaire autour de l'axe de rotation l'actionneur de chaque module d'affichage.

Dans un mode de réalisation, le dispositif d'actionnement, le cas échéant formé d'un premier et d'un second mobiles d'actionnement, comportent une came ou un ergot.

Dans un mode de réalisation, le premier et le second mobiles d'actionnement sont indexés en rotation l'un par rapport à l'autre autour de l'axe de rotation de telle sorte que les motifs sont simultanément formés sur chaque module d'affichage soient superposés l'un sur l'autre.

Dans un mode de réalisation, le dispositif d'actionnement comporte un seul mobile d'actionnement agencé pour coopérer simultanément en rotation avec l'actionneur de chaque module d'affichage.

La présente invention concerne également une pièce d'horlogerie comportant un système d'affichage tel que précédemment décrit. De préférence, le dispositif d'actionnement est lié cinématiquement au mobile des heures ou la chaussée d'un mouvement horloger au moins.

Dans une telle pièce d'horlogerie, le motif de chaque dit module d'affichage est configuré pour afficher un quantième de temps.

### Descriptifs des figures

L'invention sera mieux comprise à la lecture de la description détaillée d'un exemple de réalisation faite en référence aux figures annexées parmi lesquelles :
- la figure 1A et 1B représentent en vue de dessus un module d'affichage pour un système d'affichage connu de l'art antérieur, en position de repos et en position d'affichage respectivement ;
- la figure 2 représente en perspective un premier mode de réalisation des portions d'affichage des organes d'affichage d'un module d'affichage selon l'invention, identique par ailleurs au module de l'art antérieur ;
- La figure 3 représente une variante de réalisation des portions d'affichage des organes d'affichage d'un module d'affichage selon l'invention ;
- La figure 4 représente une deuxième variante de réalisation des portions d'affichage des organes d'affichage d'un module d'affichage selon l'invention;
- La figure 5 une troisième variante des portions d'affichage des organes d'affichage d'un module d'affichage selon l'invention.

### Description de modes de réalisation de l'invention

La présente invention se rapporte à un module et un système d'affichage analogique comportant des organes d'affichage animés par l'intermédiaire d'un dispositif d'actionnement mécanique. Bien qu'une application privilégiée de l'invention concerne le domaine de l'horlogerie, elle n'est pas limitée à un affichage d'une information horaire dans une pièce d'horlogerie et peut également être mise en oeuvre dans tout domaine requérant l'utilisation d'un système d'affichage d'une information ou représentation quelconque sous une forme animée.

On a représenté sur les figures 1A et 1B un module d'affichage 1 tel que décrit dans la demande EP 3291024 A1 au nom de la demanderesse.

Dans une forme la plus simple un tel module d'affichage 1 consiste en un module d'affichage d'un motif M tel qu'un chiffre ou un nombre comportant un bâti 2 fixe duquel sont solidaires au moins deux organes d'affichage, en l'espèce trois organes d'affichage 31, 32, 33 pour former le chiffre « 6 » (figure 1B). Les organes d'affichage 31, 32, 33 sont solidaires du bâti 2 et comportent chacun une portion d'affichage 31a, 32a, 33a du motif M, lesdites portions d'affichage étant complémentaires l'une de l'autre de sorte qu'elles forment ledit motif dans au moins une position relative desdits organes d'affichage 31, 32, 33.

A cet effet, les organes d'affichage 31, 32, 33 sont solidaires du bâti 2 et les organes 32, 33 sont également mobiles relativement au bâti 2 par l'intermédiaire d'au moins une liaison flexible 4 formée par au moins une lame flexible 41 entre une première position de repos, représentée sur la figure 1A, dans laquelle les portions d'affichage des organes d'affichage 31, 32, 33 sont distantes l'une de l'autre et une position d'affichage, représentée sur la figure 1B, dans laquelle lesdites portions d'affichage 31a, 32a, 33a sont contre-apposées l'une à l'autre pour former et afficher le motif M, en l'espèce un chiffre « 6 ».

Le déplacement des organes d'affichage 32, 33 relativement au bâti 2 autour de leur liaison flexible 4 entre les positions de repos et d'affichage résulte avantageusement selon l'invention de la coopération desdits organes d'affichage 32, 33 avec un poussoir d'actionnement 5 agencé relativement au bâti 2 et aux organes d'affichage pour transmettre un effort apte à induire un déplacement desdits organes d'affichage par déformation élastique autour de liaisons flexibles également 4 consécutivement à l'action d'un dispositif d'actionnement 6 distinct du module d'affichage 1, tel qu'une came 61 mobile en rotation autour d'un axe A sur les figures 1A et 1B, sur le poussoir d'actionnement 5.

Le module d'affichage 1 de l'invention est avantageusement constitué d'une pièce monolithique formée d'un matériau rigide, qu'on entend dans le cadre de la présente invention comme tout matériau dont le module d'Young est supérieur à 2.3 GPa. A ce titre le matériau de réalisation du module d'affichage 1 de l'invention est le silicium,
monocristallin ou polycristallin, à partir duquel on peut aisément, par exemple par des procédés de gravure profonde (notamment DRIE - pour Deep Reactive-ion Etching en anglais), former le bâti 2 et les organes d'affichage 31, 32, 33 reliés l'un à l'autre par au moins une liaison flexible 4, résultant notamment avantageusement de la formation lors du procédé de gravure profonde d'une ou plusieurs lames flexibles 4 d'une largeur comprise entre 2 et 50 microns, l'épaisseur du bâti 2 et du ou des organes d'affichage étant elle supérieure à 30 microns de préférence.

Les organes d'affichage mobiles 32, 33 et leurs portions d'affichages 32a, 33a sont reliés directement au poussoir d'actionnement 5. L'organe d'affichage 31 lui reste identique à celui des figures 1A et 1B.

Cette réalisation présente la particularité de ne présenter aucune interruption dans la chaine de commande du mouvement, depuis le poussoir d'actionnement 5 jusqu'aux portions d'affichages 32a, 33a. Il n'y a aucun frottement au sein du module d'affichage 1 dû aux mouvements, uniquement des déformations, donc une perte d'énergie minimale. Les portions d'affichage 32a, 33b sont connectées aux extrémités supérieures de deux bascules 32b et 33b, en rotation autour de liaisons flexibles 4 en forme de pivots flexibles en «papillon» 42 solidaires du bâti 2. L'extrémité inférieure de chacune des bascules et directement connectée au travers d'un ensemble 7 de lames flexibles en serpentin à un plateau 51 du poussoir d'actionnement 5, lequel est également solidaire du bâti 2 par une structure 8 de guidage en translation linéaire à lames flexible 81.

Le fonctionnement et l'animation d'un tel module d'affichage 1 résultent de l'actionnement du poussoir 5, qui forme actionneur du module 1, par un dispositif d'actionnement 6 comportant une came 61 ou un ergot mobile en rotation autour d'un axe A pour lui imprimer un effort de poussé entrainant le passage des organes d'affichages 32, 33 et de leurs portions d'affichage 32a, 33a en particulier de la position de repos représenté figure 1A à la position d'affichage représentée à la figure 1B.

Les principes structurels et fonctionnels du module d'affichage 1 des figures 1A et 1B peuvent être étendus pour la réalisation d'un cadran circulaire animé I comportant une pluralité de modules d'affichages 1 tel que représenté à la figure 2. Un tel cadran peut être mis en œuvre dans une pièce d'horlogerie telle qu'une montre ou une horloge pour l'affichage sous une forme animée de l'heure avec un dispositif d'actionnement 6 des poussoirs 5 disposé mobile en rotation au centre du cadran et des modules d'affichage 1 est reliée cinématiquement à la roue des heures d'un mouvement horloger de la pièce d'horlogerie.

Le fonctionnement d'un tel système d'affichage est décrit ci-après en référence aux figures 1A et 1B. Le dispositif d'actionnement 6 est représenté par une bague portant sur sa périphérie une protubérance formant came 61. Ainsi, lors de la rotation de la bague 6, la came 61 vient pousser l'extrémité libre du poussoir d'actionnement 5 (figure 1B) qui agit en tant que contact suiveur, et provoque un mouvement de translation du poussoir d'actionnement 5 qui pousse alors sur les bascules intermédiaires 32b, 33b qui pivotent par rapport au bâti 2 et ainsi entrainent le déplacement des portions d'affichages 32a, 33a vers la position d'affichage dans laquelle lesdites portions d'affichage s'ajustent avec la portion 31a pour former le motif « 6 » sur la figure 1B.

Après le passage de la came 61 le contact suiveur du poussoir d'actionnement 5 revient en appui sur la bague 6, poussé par les forces de rappel des lames flexibles de la liaison déformable 4 au bâti 2. Les portions d'affichages 32a, 33a, s'écartent alors pour revenir vers la position de repos (figure 1A) et le motif n'est plus visible.

On réalise ainsi un système d'affichage animé comportant des portions d'affichage mobiles suivant une période déterminée pour engendrer un effet d'animation visuelle au sein de l'affichage.

Afin de procurer un affichage le plus lisible possible des motifs M formés, la présente invention propose une légère modification des portions d'affichage 31a, 32a, 33a des organes d'affichages 3 pour en augmenter singulièrement la hauteur propre par rapport à celle des autres éléments du module (bâti 2, liaisons flexibles 4, poussoir 5, organes d'affichage 3), et à dédoubler les portions d'affichage 31a, 32a, 3a3 sur plusieurs niveaux superposés pour créer un effet tridimensionnel de l'affichage au niveau des motifs M au moins.

La figure 2 illustre ce perfectionnement dans sa forme de réalisation la plus simple, pour une portion d'affichage donnée 32. Pour obtenir une telle portion d'affichage 32a, il convient de procéder à la réalisation du module d'affichage 1 à partir d'un wafer de silicium d'une épaisseur E de 400 µm environ, que l'on grave ensuite par des procédés de gravure profonde, notamment de type DRIE (de l'acronyme Dry Reactive Ion Etching en anglais) de manière sélective pour obtenir les parties fonctionnelles précises du module, à savoir le bâti 2, les liaisons flexibles 4 et autre poussoir d'actionnement 5 d'une première épaisseur e1 de l'ordre de 170 µm, alors que les portions d'affichage 32a sont gravées sur toute l'épaisseur E du wafer, ou à tout le moins sur une épaisseur e2 supérieure de 50 à 150% à l'épaisseur e1, de manière à rehausser les motifs M d'affichage lors de l'assemblage ou juxtaposition des organes d'affichage dans la position d'affichage.

Il convient par ailleurs de noter que la portion d'affichage 32a peut en outre subir une gravure supplémentaire afin de réaliser un étage à 3 niveaux, procurant alors des effets esthétiques tridimensionnels au sein des portions d'affichage.

Une première variante de réalisation d'un module selon la présente invention est présentée à la figure 3, dans laquelle deux portions d'affichage 32a, 32a' sont assemblées tête-bêche, ce qui présente l'avantage de pouvoir réduire la taille des portions d'affichage 32a composant le motif sans en affecter la résolution dans la position d'affichage, mais augmentant l'animation de l'affichage avec un plus grand nombre de parties mobiles s'ajustant pour former le motif dans la position d'affichage M, les portions d'affichage présentant toute une épaisseur de 400 µm.

Comme il a été proposé dans l'art antérieur, les modules d'affichage de l'invention permettent de réaliser des cadrans monolithiques de faible épaisseur avec un affichage animé spectaculaire, ainsi que des systèmes d'affichage associés. Les modules perfectionnés selon l'invention permettent d'augmenter ce côté spectaculaire et animé de l'affichage en associant dans un même système d'affichage deux cadrans ou modules d'affichage selon l'invention de manière superposée de telle sorte que chaque cadran forme simultanément leurs motifs d'affichage M identiques de manière superposée, procurant alors une profondeur et tridimensionnalité importante à l'affichage du motif.

De telles réalisations sont présentées à titre d'exemple aux figures 4 et 5, dans lesquelles deux cadrans animés C1 et C2 réalisés individuellement dans un wafer SOI (pour Silicon on insulator en anglais) sont superposés de manière concentrique autour d'un axe commun C qui est en pratique l'axe de rotation de la came d'actionnement 6, 61 du système d'affichage de l'invention selon les principes décrits à la figure 1. Les éléments flexibles, ont une épaisseur e1 réduite (120 à 170 µm) gravée dans une partie dite « Device » D du wafer, alors que les portions d'affichage ont conformément à l'invention une épaisseur e2 supérieure à e1, de l'ordre de 300 à 400 µm, et sont gravées dans la partie dite « Handle » H du wafer. Ainsi, lorsque les motifs M de chaque cadran sont formés, on obtient un motif global d'une épaisseur de l'ordre de 800 µm dons la visibilité est fortement accrue par rapport aux éléments formés dans la partie Device D.

La partie Handle (H) du wafer peut subir une deuxième étape de gravure, ce qui conduit à une topologie sur 8 niveaux pour un cadran animé, donc une topologie totale sur 64 niveaux pour l'ensemble des deux cadrans superposés C1+C2. Cette réalisation de « dentelle tridimensionnelle » pourra être utilisée pour réaliser des effets de réflexion de lumière sur les flancs des motifs d'affichage M, notamment par exemple des chiffres de quantième horaire dans un cadran de pièce d'horlogerie.

Comme indiqué sur la figure 5, les mouvements d'animation de chacun des cadrans s'effectuent de préférence dans des directions opposées de façon à amplifier l'aspect « spectaculaire » de l'affichage. Plus spécifiquement, chaque cadran C1, C2 peut être gravé de telle sorte que les portions d'affichage 32a des motifs d'affichage se déplacent en vis-à-vis de leur position de repos vers la position d'affichage. De plus, il est avantageux comme représenté aux figures 4 et 5 que les cadrans C1, et C2 soient agencés de telle sorte que leur partie «Device » D, comportant bâti 2, poussoir 5, et liaisons flexible 4 entre autres soient les plus proche l'une de l'autre, ce qui permet d'envisager l'assemblage des cadrans entre eux via une bague dont l'épaisseur peut fixer la distance entre les deux cadrans, la bague pouvant ensuite servir d'organe de montage et d'indexation vis-à-vis d'un dispositif d'actionnement du système d'affichage de l'invention, par exemple une came solidaire de l'axe de la roue des heures ou de la chaussée d'un mouvement horloger.

On peut ainsi créer des systèmes d'affichages animés multiniveaux, très lisibles, avec des effets esthétiques d'animation spectaculaires.

## Revendications

1. Procédé de fabrication d'un module d'affichage (1) à partir d'un wafer de silicium, le module d'affichage (1) comportant au moins deux organes d'affichage (32, 33) mobiles par l'intermédiaire d'une liaison déformable (4) par rapport à un bâti fixe (2) entre une position de repos et une position d'affichage, chaque organe d'affichage comportant une portion d'affichage (32a, 33a) d'un motif (M) complémentaire de la portion d'affichage de l'autre organe d'affichage pour former ledit motif (M) dans ladite position d'affichage, comprenant l'étape d'une gravure profonde sur une première épaisseur e1 du wafer de silicium, pour obtenir le bâti fixe (2), la liaison déformable (4) et un poussoir d'actionnement (5), les portions d'affichage (32a, 33a) étant gravées sur une deuxième épaisseur e2 du wafer de silicium supérieure à la première épaisseur e1.

2. Procédé de fabrication selon la revendication 1, le wafer de silicium ayant une épaisseur de 400 µm.

3. Procédé de fabrication selon l'une des revendications 1 ou 2, la première épaisseur e1 étant de 170 µm.

4. Procédé de fabrication selon l'une des revendications 1 à 3, la deuxième épaisseur e2 étant supérieure de 50 à 150% à la première épaisseur e1.

5. Procédé de fabrication selon l'une des revendications 1 à 4, l'étage comprenant trois niveaux.

6. Procédé de fabrication selon l'une des revendications 1 à 5, comprenant un assemblage tête-bêche des portions d'affichage (32a, 33a).

7. Procédé de fabrication selon la revendication 6, les portions d'affichage présentant toute une épaisseur de 400 µm.

## Patentansprüche

1. Herstellungsverfahren eines Anzeigemoduls (1) aus einem Siliziumwafer, wobei das Anzeigemodul (1) mindestens zwei Anzeigeelemente (32, 33) umfasst, welche über eine verformbare Verbindung (4) in Bezug auf einen festen Rahmen (2) zwischen einer Ruheposition und einer Anzeigeposition bewegbar sind, wobei jedes Anzeigeelement einen Anzeigeabschnitt (32a, 33a) eines Musters (M) aufweist, welches zum Anzeigeabschnitt des anderen Anzeigeelements komplementär ist, um das Muster (M) in der besagten Anzeigeposition zu bilden, mit dem Schritt einer Tiefätzung auf einer ersten Dicke e1 des Siliziumwafers, um den festen Rahmen (2), die verformbare Verbindung (4) und einen Betätigungsdrücker (5) zu erhalten, wobei die Anzeigeabschnitte (32a, 33a) auf einer zweiten Dicke e2 des Siliziumwafers, grösser als die erste Dicke e1, geätzt sind.

2. Herstellungsverfahren gemäss Anspruch 1, wobei der Siliziumwafer eine Dicke von 400 µm aufweist.

3. Herstellungsverfahren gemäss einem der Ansprüche 1 oder 2, wobei die erste Dicke e1 170 µm betragt.

4. Herstellungsverfahren gemäss einem der Ansprüche 1 bis 3, wobei die zweite Dicke e2 um 50 bis 150% grösser als die erste Dicke e1 ist.

5. Herstellungsverfahren gemäss einem der Ansprüche 1 bis 4, wobei die Etage drei Ebenen umfasst.

6. Herstellungsverfahren gemäss einem der Ansprüche 1 bis 5, umfassend eine Kopf-an-Kopf-Montage der Anzeigeabschnitte (32a, 33a).

7. Herstellungsverfahren gemäss Anspruch 6, wobei die Anzeigeabschnitte alle eine Dicke von 400 µm aufweisen.

## Claims

1. A method of manufacturing a display module (1) from a silicon wafer, the display module (1) including at least two display members (32, 33) movable via a deformable link (4) relative to a fixed frame (2) between a rest position and a display position, each display member including a display portion (32a, 33a) of a pattern (M) complementary to the display portion of the other display member to form said pattern (M) in said display position, comprising the step of a deep etching on a first thickness e1 of the silicon wafer, to obtain the fixed frame (2), the deformable link (4) and an actuating push-button (5), the display portions (32a, 33a) being etched on a second thickness e2 of the silicon wafer greater than the first thickness e1 .

2. Method of manufacturing according to claim 1, the silicon wafer having a thickness of 400 µm.

3. Method of manufacturing according to one of claims 1 or 2, the first thickness e1 being 170 µm.

4. Method of manufacturing according to one of claims 1 to 3, the second thickness e2 being 50 to 150% greater than the first thickness e1.

5. Method of manufacturing according to one of claims 1 to 4, the stage comprising three levels.

6. Method of manufacturing according to one of claims 1 to 5, comprising a head-to-tail assembly of the display portions (32a, 33a).

7. Method of manufacturing according to claim 6, the display portions all having a thickness of 400 µm.
